# FASCICULE DE BREVET EUROPEEN

(11) **EP 0 828 112 B1**
(45) Date de publication et mention de la délivrance du brevet: **14.05.2003**
(21) Numéro de dépôt: 97402047.1
(22) Date de dépôt: 03.09.1997
(51) Int. Cl.: F21S 8/10, F21V 9/08

(54) **Feu de signalisation à synthèse additive**
Signalleuchte mit additiver Farbmischung
Signal light producing the required color light by additive synthesis

(30) Priorité: 05.09.1996 FR 9610835; 24.01.1997 FR 9700773
(43) Date de publication de la demande: 11.03.1998
(73) Titulaire: VALEO VISION, 93000 Bobigny (FR)
(72) Inventeur: Godbillon, Vincent, 75011 Paris (FR); Fleury, Benoist, 94300 Vincennes (FR); Duflos, Vincent, 89100 Sens (FR)
(74) Mandataire: Le Forestier, Eric

(56) Documents cités:
- EP-A- 0 211 742
- DE-C- 4 228 928
- GB-A- 2 079 919

## Description

L'invention concerne les feux de signalisation, notamment pour véhicule automobile.

On connaît d'après le document EP-0 211 742, dans le mode de réalisation représenté à la figure 5 de ce document, un feu pour véhicule automobile comportant une source de lumière et une lame s'étendant dans le trajet du faisceau lumineux. La lame a une face amont présentant des facettes profilées à section courbe parallèles entre elles. Ces facettes sont adaptées à diviser le faisceau en un premier ensemble de faisceaux élémentaires et un deuxième ensemble de faisceaux élémentaires, chaque faisceau élémentaire étant convergent. La face amont de la lame porte des filtres de coloration, par exemple de couleur verte, s'étendant dans le trajet des faisceaux élémentaires du premier ensemble. La face aval de la lame porte d'autres filtres de coloration, par exemple de couleur rouge, s'étendant notamment dans le trajet des faisceaux élémentaires du deuxième ensemble, sauf sur des lignes parallèles correspondant au trajet des faisceaux élémentaires verts du premier ensemble. En aval de la lame, les deux ensembles de faisceaux élémentaires verts et rouges s'additionnent entre eux selon un procédé de synthèse additive pour constituer un faisceau unique de couleur blanche. Lorsque le feu n'est pas en service, la face aval de la lame, majoritairement rouge, donne au feu un aspect général de couleur rouge alors que le feu en service produit un faisceau blanc. La lame présente une structure complexe et précise comprenant des dioptres et des filtres colorés pour réaliser à la fois la convergence de chacun des faisceaux élémentaires et leur coloration suivant les couleurs respectives. La fabrication de cette lame est relativement difficile et onéreuse. De plus, cette structure de lame limite les possibilités d'agencement des filtres et des dioptres.

Le document DE-42 28 928 présente un feu de signalisation comprenant une première lame colorée dans la masse et portant des dioptres alternés avec des fentes traversant l'épaisseur de la lame. Le feu comprend une deuxième lame colorée dans la masse en une autre couleur et portant des dioptres alternés avec des bandes laissant inchangée l'orientation du faisceau. Les faisceaux traversant les dioptres de la première lame sont colorés et rendus convergents, puis traversent les bandes de la deuxième lame. Les faisceaux traversant les fentes de la première lame traversent ensuite les dioptres de la deuxième lame pour être à leur tour colorés et rendus convergents.

Toutefois, dans ce document, le feu nécessite des filtres colorés de dimensions importantes. Dès lors, la quantité de matière requise dans les deux couleurs précises est elle-même importante. De plus, la lame la plus en arrière est ainsi rendue facilement visible depuis l'extérieur du feu, ce qui peut conduire à une esthétique médiocre pour le feu à l'état éteint. En particulier, l'aspect monochrome à l'état éteint est peu satisfaisant. De plus, les importantes différences d'épaisseur sur la lame aval rendent celle-ci difficile à fabriquer.

Un but de l'invention est de réduire la quantité de matière colorée requise pour les filtres, et d'améliorer l'esthétique du feu éteint. Un autre but de l'invention est de fournir de nouvelles possibilités pour agencer filtres et dioptres.

En vue de la réalisation de ce but on prévoit selon l'invention un feu de signalisation selon la rerendication 1.

Ainsi, au moins certains des filtres peuvent avoir des dimensions très réduites. La quantité de matière colorée nécessaire dans la couleur exactement requise est donc modérée. De plus, l'esthétique du feu éteint, notamment le cas échéant son aspect monochrome, se trouve améliorée. En outre, ce feu offre de nombreuses et nouvelles possibilités pour agencer les filtres et les dioptres. De plus, l'organe de coloration ne présente pas d'importantes différences d'épaisseur sur sa paroi, ce qui était le cas dans le document DE-42 28 928 et entraînait des difficultés de fabrication.

Dans le feu selon le document précité EP-0 211 742, les facettes réalisant la convergence des faisceaux élémentaires présentent une distance focale importante de sorte que le plan focal des facettes se trouve en aval de la face aval de la lame unique. Il s'ensuit que les lignes laissées incolores sur la face aval, entre les filtres rouges pour le trajet des faisceaux élémentaires verts du premier ensemble, présentent une largeur importante. Ces lignes incolores sont donc facilement visibles entre les filtres rouges lorsque le feu n'est pas en service. Par conséquent, les filtres rouges et les lignes incolores donnent au feu un aspect monochrome rouge imparfait.

Selon un mode préférentiel de réalisation de l'invention, l'organe diviseur comprend un premier ensemble d'éléments adaptés à faire converger chaque faisceau élémentaire du premier ensemble et ayant des foyers disposés suivant une surface focale généralement perpendiculaire à un axe du feu, l'organe de coloration comportant une lame s'étendant généralement perpendiculairement à l'axe et au voisinage de la surface focale.

Ainsi, les faisceaux élémentaires du premier ensemble présentent chacun une largeur réduite au niveau de l'organe de coloration. Par conséquent, les parties de l'organe de coloration situées dans le trajet de ces faisceaux peuvent occuper une superficie très réduite. Cet organe produit donc un aspect monochrome amélioré lorsque le feu n'est pas en service.

Avantageusement, l'organe de coloration est situé sur la surface focale.

Ainsi, on peut minimiser la dimension des parties de l'organe de coloration situées dans le trajet des faisceaux du premier ensemble.

Avantageusement, l'ensemble de filtres de coloration comprend des portions colorées dans la masse.

Avantageusement, les portions colorées dans la masse présentent une facette amont et une facette aval, la facette amont ayant une superficie supérieure à la superficie de la facette aval.

Ainsi, on réduit la partie des portions colorées visible depuis l'extérieur du feu, et on améliore encore l'aspect monochrome du feu.

Avantageusement, le feu comporte un socle, l'organe de coloration étant fixé à une extrémité du socle et obturant l'intérieur du feu.

Ainsi, l'organe de coloration fait office de glace.

Dans le document EP-0 211 742 précité, dans le mode de réalisation de la figure 8, l'organe de coloration comporte des premiers filtres de coloration constitués en un premier matériau ayant une première couleur, par exemple rouge. Ces filtres sont conformés en bandes rectilignes parallèles entre elles, occupant toute l'épaisseur de l'organe. L'organe de coloration comporte également des deuxièmes filtres de coloration constitués en un deuxième matériau ayant une deuxième couleur, par exemple verte, également sous la forme de bandes. Les premières et deuxièmes bandes sont alternées entre elles. La face amont de l'organe orientée vers la source est constituée par des facettes cylindriques convexes profilées, associées respectivement aux filtres en vue de diviser le faisceau incident émis par la source en différents faisceaux élémentaires traversant chacun un filtre de coloration. En aval de l'écran, la synthèse additive des faisceaux élémentaires colorés respectivement en rouge et en vert produit un faisceau blanc. Toutefois, les filtres verts ont une face aval étroite par comparaison avec la face aval large des filtres rouge, de sorte que le feu éteint a un aspect globalement monochrome rouge. On munit l'organe de coloration d'un cadre périphérique constitué dans le matériau rouge et s'étendant en continuité de matériau avec les filtres rouges. Ainsi, pour fabriquer un tel organe au moyen de deux matières plastiques colorées en rouge et en vert respectivement, on peut réaliser la partie rouge de l'organe, filtres rouges et cadre, au moyen d'une unique injection par une seule buse d'injection débouchant dans la cavité de moule et associée à cette matière. Néanmoins, pour réaliser les filtres verts, il est ensuite nécessaire d'injecter individuellement chacune des bandes vertes entre les bandes rouges. Généralement, on dispose donc dans le moule d'autant de buses d'injection associées à la matière verte qu'il y a de filtres verts à former. Il s'ensuit que la structure du moule est relativement complexe et onéreuse.

En vue de pallier ces inconvénients, on prévoit également, selon la présente invention, un feu dans lequel l'organe de coloration a une forme générale plane, les filtres du premier ensemble étant constitués en un premier matériau ayant une première couleur, et les filtres du deuxième ensemble étant constitués en un deuxième matériau ayant une deuxième couleur différente de la première couleur, les filtres du premier ensemble étant alternés avec les filtres du deuxième ensemble suivant une direction généralement parallèle à un plan de l'organe de coloration, l'organe de coloration comportant une première partie de jonction en continuité de matériau avec les filtres du premier ensemble et commune à ceux-ci, l'organe de coloration comportant une deuxième partie de jonction en continuité de matériau avec les filtres du deuxième ensemble et commune à ceux-ci.

Ainsi, la deuxième partie de jonction assure une continuité de matériau des filtres du deuxième ensemble entre eux. Dès lors, les filtres du deuxième ensemble peuvent être fabriqués au moyen d'une seule injection par une buse d'injection unique commune pour tous ces filtres. On simplifie donc la structure du moule permettant de fabriquer l'organe de coloration.

Avantageusement, la deuxième partie de jonction comprend une couche s'étendant parallèlement à l'organe de coloration en surépaisseur par rapport aux filtres du premier ensemble.

Ainsi, la présence de la deuxième partie de jonction n'implique pas de tronquer la première partie de jonction, par exemple si cette dernière a la forme d'un cadre comme précité. De plus, cette couche assure un renfort mécanique de l'organe de coloration, qui augmente sa solidité.

Avantageusement, la couche définit une face libre de l'organe de coloration.

Ainsi, la fabrication de l'organe de coloration avec la couche est particulièrement simple. De plus, lorsque l'organe fait partie d'un feu de signalisation, l'organe peut être disposé avec la couche sur la face amont de l'organe, de sorte qu'elle est très peu visible depuis l'extérieur et n'altère pas l'aspect du feu lorsqu'il est éteint.

Avantageusement, la couche présente une épaisseur sensiblement inférieure à une dimension des filtres du premier ensemble suivant une direction généralement perpendiculaire au plan de l'organe de coloration.

Ainsi, la couche colorée modifie très modérément le coefficient de transmission des filtres du premier ensemble. De plus, le point de couleur résultant de la traversée successive de la couche colorée et des filtres du premier ensemble par les rayons lumineux associés est très proche du point de couleur associé aux seuls filtres du premier ensemble. La synthèse additive pour la production du faisceau réglementaire du feu n'est donc pratiquement pas modifiée.

Le feu selon l'invention pourra également présenter une ou plusieurs des caractéristiques suivantes:
- l'épaisseur de la couche est inférieure ou égale à environ 0,5 fois ladite dimension des filtres du premier ensemble ;
- les filtres du premier ensemble sont colorés en une couleur ayant pour coordonnées trichromatiques x = 0,666 et y = 0,330, et la couche est colorée en une couleur ayant pour coordonnées trichromatiques x = 0,435 et y = 0,413 ;
- les filtres du deuxième ensemble sont constitués par des bandes rectilignes ayant chacune une longueur supérieure à 0,5 fois une dimension de l'organe de coloration parallèlement à ces bandes ;
- les filtres du deuxième ensemble sont distants les uns des autres et disposés suivant une matrice comprenant plusieurs lignes et plusieurs colonnes ; et
- les premier et deuxième matériaux sont des matières plastiques.

On prévoit également selon l'invention un moule d'injection pour la fabrication d'un organe de coloration optique selon l'invention, comportant une cavité injection dans laquelle débouchent seulement deux buses d'injection, ces buses étant adaptées à permettre l'injection dans la cavité de deux matériaux respectifs ayant des couleurs différentes.

D'autres caractéristiques et avantages de l'invention apparaîtront encore à la lecture de la description suivante d'un mode de réalisation préféré et de variantes, données à titre d'exemples non limitatifs. Aux dessins annexés:
- la figure 1 est une vue en coupe axiale suivant un plan horizontal d'un feu selon l'invention;
- la figure 2 est une vue en coupe axiale du même feu suivant le plan axial vertical II-II de la figure 1;
- la figure 3 est une vue partielle en coupe à plus grande échelle de l'organe diviseur et de l'organe de coloration de la figure 2;
- la figure 4 est une vue partielle en coupe à plus grande échelle de l'organe de coloration;
- la figure 5 est une vue analogue à la figure 3 montrant une première variante de réalisation du feu;
- la figure 6 est une vue analogue à la figure 3 montrant une deuxième variante de réalisation du feu;
- la figure 7 est une vue en coupe axiale analogue à la figure 1 montrant une troisième variante de réalisation du feu;
- la figure 8 est une vue en coupe axiale du même feu suivant le plan vertical VIII-VIII de la figure 7;
- la figure 9 est une vue en coupe axiale analogue à la figure 2 montrant une quatrième variante de réalisation du feu;
- la figure 10 est une vue partielle de la face amont de l'organe diviseur montrant une cinquième variante de réalisation du feu;
- la figure 11 est une vue partielle de la face amont de l'organe de coloration de la cinquième variante de réalisation ;
- la figure 12 est une vue analogue à la figure 3 montrant une sixième variante de réalisation ;
- la figure 13 est une vue partielle en coupe à plus grande échelle de l'organe de coloration de la figure 12;
- la figure 14 est une vue en perspective de l'organe de coloration représenté aux figures 12 et 13 ;
- la figure 15 est une vue en perspective et en coupe à plus grande échelle de l'organe de coloration de la figure 14 ;
- la figure 16 est un diagramme de représentation de couleurs en coordonnées trichromatiques, pour l'organe des figures 14 et 15 ;
- la figure 17 est une vue schématique en coupe d'un moule pour la fabrication de l'organe des figures 14 et 15;
- la figure 18 est une vue analogue à la figure 5 montrant une septième variante de réalisation du feu ; et
- la figure 19 est une vue analogue à la figure 6 montrant une huitième variante de réalisation du feu.

En référence aux figures 1 à 4, on va décrire un feu de signalisation qui est un feu de recul destiné à un véhicule automobile. Il pourra s'agir alternativement d'un feu indicateur de freinage, d'un feu indicateur de changement de direction, ou d'un feu arrière de brouillard.

Le feu comporte un socle 2 présentant une portion arrière en forme générale de paraboloïde, la face interne 4 de cette portion étant réfléchissante de sorte qu'elle constitue un miroir. Cette portion définit un axe 5 du socle et du feu. Le socle présente une portion avant tubulaire 6. Le feu comporte une source de lumière 8 constituée par une ampoule adaptée à émettre un faisceau lumineux, s'étendant en regard du miroir 4 et située à un foyer du miroir. La figure 1 est une vue du feu en coupe horizontale alors que la figure 2 est une vue en coupe verticale. De façon connue en soi, le miroir 4 présente des stries 10 à section transversale courbe convexe, inscrites dans des plans verticaux parallèles entre eux. La forme paraboloïde du miroir 4 réfléchit la composante verticale de chaque rayon lumineux émis par la source 8 suivant une direction parallèle à l'axe 5. Les stries 10 du miroir 4 dispersent suivant la direction horizontale les composantes horizontales des rayons émis par la source 8. Par conséquent, les rayons lumineux réfléchis par le miroir 4 sont inscrits dans des plans essentiellement horizontaux parallèles à l'axe 5. Dans la suite de l'exposé, la propagation du faisceau réfléchi vers l'avant du feu définira les directions aval et amont.

Le feu comporte une première lame plane transparente incolore 12, en verre ou en matière plastique, s'étendant en aval du miroir 4 et de la source 8 perpendiculairement à l'axe 5. Cette lame 12 présente une face aval plane 16 et une face amont 14. Cette face amont présente des facettes profilées 18, 20 à section courbe convexe en arc de cercle, ou godrons, s'étendant en relief de la face amont. Ces facettes profilées sont toutes identiques, parallèles entre elles et adjacentes les unes aux autres. Les facettes profilées s'étendent suivant la direction horizontale. Les facettes profilées sont référencés alternativement 18, 20, les facettes profilées 18 constituant un premier ensemble et les facettes profilées 20 constituant un deuxième ensemble. Chaque facette profilée 18, 20 constitue pour les composantes verticales des rayons lumineux qui la frappent une lentille convergente ayant un foyer F situé en aval de la face aval 16 de la lame 12. Les foyers F sont donc en l'espèce disposés dans un plan focal P perpendiculaire à l'axe 5, situé en aval de la face aval 16 de la lame.

Le faisceau incident frappant la face amont 14 de la lame comprend les rayons lumineux provenant du miroir 4. Nous désignerons par "faisceau élémentaire" 21, 23 l'ensemble des rayons lumineux de ce faisceau provenant du miroir 4 qui frappent une même facette profilée 18, 20. Le faisceau incident comprend donc un premier ensemble de faisceaux élémentaires 21 frappant les facettes profilées 18 du premier ensemble, et un deuxième ensemble de faisceaux élémentaires 23 frappant les facettes profilées 20 du deuxième ensemble. Comme le montre la figure 3, dans le faisceau élémentaire 21, 23 reçu par chaque facette profilée, la composante verticale est parallèle à l'axe 5. La facette profilée 18, 20 transforme ce faisceau élémentaire 21, 23 à composantes verticales parallèles entre elles en un faisceau élémentaire dans lequel les composantes verticales des rayons convergent au foyer F. En aval de chaque foyer F, le faisceau élémentaire 21, 23 devient divergent, puis encore plus en aval et de façon non représentée sur la figure 3, les faisceaux élémentaires 21, 23 des deux ensembles s'additionnent entre eux suivant un procédé de synthèse additive pour constituer un faisceau homogène unique.

Ainsi, la lame 12 constitue un organe diviseur adapté à diviser le faisceau réfléchi par le miroir 4 en un premier ensemble de faisceaux élémentaires 21 et un deuxième ensemble de faisceaux élémentaires 23 configurés de sorte que les premier et deuxième ensembles de faisceaux élémentaires s'additionnent entre eux. Les facettes profilées 18 constituent un premier ensemble d'éléments adaptés à faire converger chaque faisceau élémentaire 21 du premier ensemble, et les facettes profilées 20 constituent un deuxième ensemble d'éléments adaptés à faire converger chaque faisceau élémentaire 23 du deuxième ensemble.

Le feu comporte en outre une deuxième lame plane transparente 22 ou écran de coloration, en verre ou en matière plastique, s'étendant perpendiculairement à l'axe 5 du faisceau, parallèlement à la première lame 12, en aval et à distance de la première lame, et ayant des faces amont 24 et aval 26 planes. Cette deuxième lame 22 s'étend dans le plan focal P de la première lame 12, le plan focal P étant situé à mi-distance des faces amont 24 et aval 26 de la deuxième lame.

La deuxième lame 22 comprend des portions colorées dans la masse qui constituent des bandes larges 28 et des bandes étroites 30 parallèles entre elles, alternées suivant le plan de la lame et jointives. Les bandes 28, 30 s'étendent horizontalement et parallèlement aux facettes profilées 18, 20 de la première lame 12, en regard de celles-ci. Les bandes 28, 30 sont colorées depuis la face amont 24 de la lame jusqu'à sa face aval 26. Ainsi, les bandes colorées 28, 30 présentent une facette amont externe à la lame et une facette aval externe à la lame. La jonction entre les bandes adjacentes est constituée par des interfaces latérales internes planes horizontales, perpendiculaires aux facettes amont et aval, et parallèles à l'axe 5.

Les bandes étroites 28 sont colorées en vert et les bandes larges 30 en rouge comme le montre la figure 4 sur laquelle ont été portées les couleurs suivant la représentation conventionnelle recommandée par l'Office des Brevets des Etats-Unis. La deuxième lame 22 est disposée de sorte que les foyers F se trouvent au centre des bandes vertes et rouges. Les bandes étroites vertes 28 sont disposées en regard des facettes profilées 18 du premier ensemble. Les bandes étroites vertes 28 sont donc traversées par les faisceaux élémentaires 21 du premier ensemble qu'elles colorent en vert. Les bandes larges rouges 30 sont disposées en regard des facettes profilées 20 du deuxième ensemble, et sont traversées par les faisceaux élémentaires 23 du deuxième ensemble qu'elles colorent en rouge. En raison de la convergence des faisceaux élémentaires 21, 23, seule une région centrale des bandes larges rouges 30 est traversée par les faisceaux élémentaires 23 du deuxième ensemble.

Les bandes étroites vertes 28 et larges rouges 30 constituent ainsi des filtres de coloration. Les bandes étroites vertes 28 définissent un premier ensemble de filtres associé au premier ensemble de faisceaux élémentaires 21, et les bandes larges rouges 30 définissent un deuxième ensemble de filtres associé au deuxième ensemble de faisceaux élémentaires 23. La deuxième lame 22 constitue un organe de coloration comportant un premier ensemble de filtres de coloration 28 disposés dans le trajet des faisceaux élémentaires 21 du premier ensemble, et un deuxième ensemble de filtres de coloration 30 disposés dans le trajet des faisceaux élémentaires 23 du deuxième ensemble. L'organe de coloration 22 est distinct de l'organe diviseur 12 et s'étend à distance de celui-ci.

L'addition des faisceaux élémentaires verts 21 et rouges 23 par synthèse additive en aval de la deuxième lame 22 permet d'obtenir un faisceau de couleur blanche. Les faisceaux élémentaires 21 du premier ensemble convergent au voisinage des foyers F correspondant, la source 8 n'étant pas rigoureusement ponctuelle. La localisation des foyers F au centre des bandes étroites vertes 28 permet de donner à ces bandes une largeur, à savoir une dimension suivant le plan de la lame et perpendiculairement à l'axe 5, très étroite. Il s'ensuit que les bandes étroites vertes 28 sont très peu visibles pour un observateur extérieur lorsque le feu n'est pas en service. L'aspect monochrome rouge conféré au feu par les bandes larges rouges 30 est donc de bonne qualité.

Les couleurs utilisées peuvent être par exemple celles correspondant aux coordonnées trichromatiques suivantes:
- pour le rouge, x = 0,666, y = 0,330; et
- pour le vert , x = 0,366, y = 0,449.

En l'espèce, les facettes profilées 18, 20 sont identiques, notamment de mêmes dimensions, de sorte que la quantité de lumière traversant les facettes profilées 18 est identique à la quantité de lumière traversant les facettes profilées 20. On trouvera d'autres exemples de combinaisons de couleurs dans le document EP-0 211 742.

La deuxième lame 22 est fixée à l'extrémité de la portion avant 6 du socle 2 avec interposition d'un joint d'étanchéité non représenté. Cette lame obture ainsi l'intérieur du feu. Elle fait donc fonction de glace de sortie pour le feu.

La figure 5 présente une première variante de réalisation du feu. Les éléments qui diffèrent de ce qui vient d'être décrit portent des références augmentées de cent. Cette variante se distingue de ce qui précède uniquement par la forme des bandes étroites vertes 128 et larges rouges 130. Cette fois, la jonction entre les bandes adjacentes 128, 130 est constituée par des interfaces latérales internes planes inclinées par rapport aux faces amont et aval 24, 26, et par rapport à l'axe 5. Ainsi, les bandes étroites vertes 128 présentent en section transversale une forme conique se rétrécissant en direction de la face aval 24. La facette amont de ces bandes a une superficie supérieure à la superficie de leur facette aval. De plus, la deuxième lame 22 se trouve encore au plan focal P de la première lame 12, mais ce plan P passe par la face aval 26 de la deuxième lame 22 et donc par les facettes aval des bandes 128, 130. Par conséquent, la facette aval de chaque bande étroite verte 128 correspond à l'endroit du trajet du faisceau élémentaire 21 où ce faisceau est le plus étroit. On peut donc donner à cette facette aval une largeur particulièrement réduite, en vue d'améliorer encore l'aspect monochrome rouge du feu. Le cas échéant, il n'est pas dommageable que cette variante conduise en retour à donner une largeur relativement importante à la facette amont des bandes étroites vertes 128 puisque ces facettes amont sont très peu visibles depuis l'extérieur du feu.

La figure 6 présente une deuxième variante de réalisation du feu des figures 1 et 2. Les éléments différents portent des références augmentées de deux cents. Cette variante se distingue uniquement par la forme des facettes profilées ou godrons. Sur la face amont 14 de la première lame 12, les éléments 218 du premier ensemble associés au premier ensemble de faisceaux élémentaires 221 sont encore constitués par des facettes profilées convexes en relief. Mais cette fois, les éléments 220 du deuxième ensemble associés au deuxième ensemble de faisceaux élémentaires 223 sont constitués par des facettes profilées à section courbe en arc de cercle, concaves en creux, de même courbure et de même largeur que les facettes 218 profilées en relief. Ces facettes profilées en creux 220 constituent dans les plans verticaux des lentilles divergentes. La même quantité de lumière traverse les facettes 218 et les facettes 220.

Ainsi, chaque facette profilée en relief 218 transforme le faisceau élémentaire 221 associé en un faisceau élémentaire dans lequel les composantes verticales des rayons convergent au foyer F. Et chaque facette 220 profilée en creux transforme le faisceau élémentaire 223 associé en un faisceau élémentaire dans lequel les composantes verticales des rayons divergent.

Comme précédemment, les bandes étroites vertes 28 et larges rouges 30 colorent les faisceaux élémentaires 221, 223 des premier et deuxième ensembles de faisceaux. En aval de chaque foyer F, les faisceaux élémentaires 221 du premier ensemble deviennent divergents, puis encore plus en aval les faisceaux élémentaires 221, 223 des deux ensembles s'additionnent entre eux pour constituer un faisceau homogène unique blanc. En raison de la divergence des faisceaux élémentaires 223 du deuxième ensemble, la plus grande partie de chaque bande large rouge 30 est traversée par le faisceau 223 associé. Les facettes en creux 220 peuvent être configurées pour optimiser la superficie des bandes larges rouges 30 traversées par les faisceaux 223.

Sur la figure 6, la face amont 14 de la lame 12 pourra présenter des ruptures de pente à la jonction entre les facettes profilées 218 et 220 en fonction de leurs rayons de courbure et de leurs dimensions.

Les figures 7 et 8 présentent une troisième variante de réalisation du feu des figures 1 et 2. Les éléments différents portent des références augmentées de trois cents. Cette fois, le miroir 304 est lisse et dépourvu de stries. Ce miroir réfléchit le faisceau divergent émis par la source 8 en un faisceau à rayons parallèles à l'axe 5. La première lame 12 est identique à celle de la figure 1. La face amont 24 de la deuxième lame 22 présente des facettes profilées en relief ou godrons 330, similaires à celles de la première lame. Ces facettes 330 sont parallèles entre elles et orientées suivant une direction commune verticale perpendiculaire à la direction commune horizontale des facettes profilées 18, 20 de la première lame 12. Le procédé de division du faisceau, de coloration des faisceaux élémentaires et de synthèse additive se déroule de façon identique à ce qui précède. Les facettes profilées 330 de la deuxième lame 22 assurent la dispersion suivant la direction horizontale du faisceau transmis par la première lame 12. Ainsi, l'organe de coloration 22 comporte des moyens de dispersion des rayons lumineux transmis par l'organe diviseur 12.

La figure 9 présente une quatrième variante de réalisation du feu des figures 1 et 2. Les éléments différents portent des références augmentées de quatre cents. Dans cette variante, le socle 2 est dépourvu de miroir, sa portion arrière 404 étant non réfléchissante. La deuxième lame 22 est identique à celle de la figure 1. Les facettes profilées en relief 418, 420 de la première lame 12 sont cette fois disposées sur la face aval 16 de cette lame. La face amont 14 de la première lame 12 présente des motifs de Fresnel 433, connus en eux-mêmes, de sorte que cette face amont transforme le faisceau divergent émis par la source 8 en un faisceau à rayons parallèles à l'axe 5. La face aval 16 de la première lame 12 effectue la division du faisceau en deux ensembles de faisceaux élémentaires convergents. La coloration des faisceaux élémentaires et leur addition s'effectuent comme précédemment.

Les figures 10 et 11 présentent une cinquième variante de réalisation du feu des figures 1 et 2. Les éléments différents portent des références augmentées de cinq cents. Dans cette variante, le miroir du socle est lisse. Le miroir réfléchit le faisceau divergent émis par la source en un faisceau à rayons parallèles à l'axe 5. En référence à la figure 10, cette fois, les facettes 518, 520 de la face amont 14 de la première lame 12 définissant les éléments des premier et deuxième ensembles sont de forme générale sphérique, ici torique en présentant des rayons de courbure différents suivant les directions horizontales et verticales en vue de réaliser un faisceau plus large suivant la direction horizontale que verticale. Les facettes 518, 520 sont en relief. Les facettes 518 et 520 sont disposées en plusieurs lignes et plusieurs colonnes suivant deux matrices carrées imbriquées. Les facettes 518 ont en élévation une forme rectangulaire, ici carrée. Les facettes 518 du premier ensemble sont distantes les unes des autres. Les facettes 520 du deuxième ensemble sont jointives par leurs bords. Chaque facette 518 est adjacente par ses quatre côtés à quatre facettes 520, et réciproquement. Les côtés des facettes et leurs directions d'alignement s'étendent suivant les directions horizontales et verticales. Chaque facette 518, 520 constitue une lentille convergente convexe qui transforme un faisceau élémentaire à rayons parallèles à l'axe provenant du miroir en un faisceau élémentaire à rayons convergents à un foyer de la lentille. Les facettes 518 du premier ensemble et celles 520 du deuxième ensemble ont ici des dimensions adaptées pour que la même quantité de lumière traverse les filtres verts et rouges.

De plus, en référence à la figure 11, les portions colorées ou filtres 528, 530 de la deuxième lame 22 ont cette fois une forme rectangulaire, ici carrée, en élévation. Les premier et deuxième ensembles de filtres sont disposés suivant deux matrices carrées imbriquées l'une dans l'autre. Les filtres 530 du deuxième ensemble sont de grande taille et se rejoignent à leurs bords, alors que les filtres 528 du premier ensemble sont de petite taille et distants les uns des autres. Ainsi, les filtres verts s'étendent sur un fond rouge. Les côtés des filtres et les directions d'alignement sont verticaux et horizontaux. Les foyers des facettes sphériques 518 du premier ensemble se trouve au centre des filtres verts 528 du premier ensemble. On peut donc donner à ces filtres verts 528 une superficie très réduite. Dans cette variante, la division, la coloration et l'addition des faisceaux élémentaires s'effectuent simultanément suivant les directions verticale et horizontale. Les dimensions des facettes 518, 520 et des filtres de coloration 528, 530 sont choisies pour fournir la proportion des flux lumineux vert et rouge nécessaire à l'obtention de la couleur blanche.

On va maintenant décrire en référence aux figures 12 à 15 une sixième variante de réalisation du feu dans laquelle les éléments différents ont des références numériques augmentées de six cents.

Cette fois, l'écran ou organe de coloration 22 comporte en outre un cadre 640 de forme rectangulaire plane s'étendant en périphérie des bandes larges rouges 30. Le cadre 640 comporte deux longs côtés horizontaux, parallèles aux bandes larges rouges 30, et deux côtés courts verticaux perpendiculaires aux bandes larges rouges. Les bandes larges rouges 30 ont leurs extrémités terminales contiguës aux côtés verticaux courts du cadre. Les bandes larges rouges 30 et le cadre 640 sont constitués en une première matière plastique telle qu'un polyméthacrylate de méthyle, colorée en rouge. Le cadre 640 s'étend en continuité de matériau avec les bandes larges rouges 30. Autrement dit, il est d'un seul tenant ou encore d'une seule pièce avec ces bandes. Le cadre 640 constitue une partie de jonction avec les bandes larges rouges 30. La face aval du cadre définit une partie de la face aval 26 de l'écran.

Dans ce feu, les bandes 28, 30 ont une longueur supérieure ou égale à 0,5 fois la longueur de l'organe de coloration ou écran 22.

L'écran 22 comporte en outre une couche mince 642 de forme plane s'étendant parallèlement au plan général de l'écran. Cette couche mince 642 est contiguë à la face amont du cadre 640, des bandes larges rouges 30 et des bandes étroites 28 et définit une face amont libre de l'écran 22, la couche 642 étant destinée à être orientée vers la source de lumière 608. La couche s'étend en surépaisseur par rapport au cadre 640, aux bandes larges rouges 30 et aux bandes étroites vertes 28. La couche mince 642 et les bandes étroites vertes 28 sont constituées en une deuxième matière plastique, par exemple un polyméthacrylate de méthyle, colorée en vert. La couche mince 642 s'étend en continuité de matériau avec les bandes étroites vertes 28. Autrement dit, elle est d'un seul tenant ou encore d'une seule pièce avec ces bandes.

On appelle ici "épaisseur" la dimension suivant une direction perpendiculaire au plan de l'écran 22. On désigne par "c" l'épaisseur uniforme de la couche mince 642, par "f" l'épaisseur uniforme des bandes larges 30 et étroites 28, et par "e" l'épaisseur totale de l'écran. On a donc l'égalité suivante e = c + f. On choisit c de sorte que c soit sensiblement inférieure à f, et de préférence inférieur ou égal à environ 0,5 f. Par exemple, c vaudra environ 0,8 mm, et f vaudra environ 2 mm.

Chacune des première et deuxième matières plastiques est colorée uniformément. Par exemple, on choisit la coloration de chaque matière plastique et les épaisseurs de la couche mince 642 et des bandes pour obtenir les couleurs respectives suivantes en coordonnées trichromatiques :
- pour les bandes larges rouges 30 seules : x = 0,666 et y = 0,330 ;
- pour la couche 642 seule : x = 0,435 et y = 0,413.

Les points correspondant aux deux couleurs de la couche 642 seule et des bandes larges rouges 30 seules sont portés sur le diagramme de représentation graphique des couleurs en coordonnées trichromatiques de la figure 16. Cette représentation comporte un domaine D définissant la région de la couleur blanche. La couleur verte correspondant à la couche mince 642 seule est située dans ce domaine D. La couche mince a donc un aspect incolore.

Les faisceaux élémentaires 21 du deuxième ensemble traversent la couche mince 642 puis les bandes étroites vertes 28. Ils sont colorés en un vert situé hors du domaine D, ayant pour coordonnées trichromatiques x = 0,406 et y = 0,426.

Les faisceaux élémentaires 623 du premier ensemble traversent la couche mince 642, puis les bandes larges rouges 30. Cette double traversée produit par synthèse soustractive une couleur très voisine de la couleur rouge des bandes larges rouges 30, ayant pour coordonnées trichromatiques x = 0,664 et y = 0,332 comme le montre le diagramme où ont été portés les points associés. Par conséquent, la coloration des faisceaux élémentaires 23 du premier ensemble est pratiquement inchangée par comparaison avec la situation dans laquelle la couche mince 642 serait absente. De plus, le coefficient de transmission de l'écran 22, au niveau des bandes rouges 30 ou des bandes vertes 28, est très peu diminué par comparaison avec cette même situation.

Sur la figure 16:
- le symbole "o" représente la couche verte 642 seule ;
- le symbole "Δ" représente la couche verte 642 + les filtres rouges 30 ;
- le symbole "◇" représente la couche verte 642 + les filtres verts 28 ;
- le symbole "□" représente les filtres rouges 30 ; et
- le symbole "*" représente la couleur résultante du faisceau du feu.

La couleur du faisceau émergeant du feu après synthèse additive entre les faisceaux élémentaires des premier et deuxième ensembles ainsi colorés individuellement, a été représentée sur le diagramme. Elle se situe dans le domaine D. Par conséquent, la présence de la couche mince 642 sur toute la face amont 24 de l'écran 22 autorise néanmoins une synthèse additive convenable des faisceaux élémentaires pour obtenir le faisceau réglementaire requis, ici la couleur blanche. La couche mince 642 ne modifie pratiquement pas l'aspect du feu à l'état éteint, par comparaison avec la situation dans laquelle la couche mince serait absente.

La couche mince 642 assurant une continuité de matériau des bandes minces vertes 28 entre elles, l'écran 22 peut être fabriqué par injection au moyen d'un moule 644 représenté schématiquement à la figure 17, qui présente une cavité de moule 646 dans laquelle débouchent seulement deux buses d'injection 648, 649. La première buse 648 est associée à un circuit d'injection de la première matière plastique colorée dans la première couleur, ici le rouge, en vue de définir le cadre 640 et les bandes larges 30. La deuxième buse 649 est associée à un circuit d'injection de la deuxième matière plastique colorée dans la deuxième couleur, ici le vert, en vue de définir la couche mince 642 et les bandes étroites vertes 28. On peut donc notamment former le cadre 640 et toutes les bandes larges rouges 30 au moyen d'une injection unique du premier matériau avec une buse unique 648, puis former la couche mince 642 et toutes les bandes étroites vertes 28 au moyen d'une injection unique du deuxième matériau avec une buse d'injection unique 649. Le moule a donc une structure particulièrement simple.

De plus, la présence de la couche mince 642 améliore la résistance mécanique de l'écran 22.

L'exemple précité est particulièrement adapté à un feu de recul. Pour un indicateur de changement de direction, on aura par exemple les couleurs suivantes en coordonnées trichromatiques :
- couche 642 seule : x = 0,502 et y = 0,481 ;
- couche 642 et bandes étroites 28 : x = 0,489 et y = 0,501;
- bandes larges 30 seules : x = 0,666 et y = 0,330 ; et
- couche 642 et bandes larges 30 : x = 0,666 et y = 0,334.

La figure 18 présente une septième variante de réalisation du feu. Cette variante se distingue de la sixième variante uniquement par la forme des bandes étroites vertes 128 et larges rouges 130. Cette fois, la jonction entre les bandes adjacentes 128, 130 est constituée par des interfaces latérales internes planes inclinées par rapport aux faces amont et aval 24, 26, et par rapport à l'axe 5. Ainsi, les bandes étroites vertes 128 présentent en section transversale une forme conique se rétrécissant en direction de la face aval 24. La facette amont de ces bandes a une superficie supérieure à la superficie de leur facette aval. Cette septième variante munie d'une couche 642 combine le caractéristiques des première et sixième variantes.

La figure 19 présente une huitième variante de réalisation du feu des figures 1 et 2. Les éléments différents portent des références augmentées de huit cents. Cette variante se distingue de la sixième variante uniquement par la forme des facettes profilées ou godrons. Sur la face amont 14 de la première lame 12, les éléments 818 du deuxième ensemble associés au deuxième ensemble de faisceaux élémentaires 821 sont encore constitués par des facettes profilées convexes en relief. Mais cette fois, les éléments 820 du premier ensemble associés au premier ensemble de faisceaux élémentaires 823 sont constitués par des facettes profilées à section courbe en arc de cercle, concaves en creux, de même courbure et de même largeur que les facettes 818 profilées en relief. Ces facettes profilées en creux 820 constituent dans les plans verticaux des lentilles divergentes. La même quantité de lumière traverse les facettes 818 et les facettes 820.

Ainsi, chaque facette profilée en relief 818 transforme le faisceau élémentaire 821 associé en un faisceau élémentaire dans lequel les composantes verticales des rayons convergent au foyer F. Et chaque facette 820 profilée en creux transforme le faisceau élémentaire 823 associé en un faisceau élémentaire dans lequel les composantes verticales des rayons divergent.

Comme précédemment, les bandes étroites vertes 28 et larges rouges 30 colorent les faisceaux élémentaires 821, 823 des deuxième et premier ensembles de faisceaux. En aval de chaque foyer F, les faisceaux élémentaires 821 du deuxième ensemble deviennent divergents, puis encore plus en aval les faisceaux élémentaires 821, 823 des deux ensembles s'additionnent entre eux pour constituer un faisceau homogène unique blanc. En raison de la divergence des faisceaux élémentaires 823 du premier ensemble, la plus grande partie de chaque bande large rouge 30 est traversée par le faisceau 823 associé. Les facettes en creux 820 peuvent être configurées pour optimiser la superficie des bandes larges rouges 30 traversées par les faisceaux 823.

Sur la figure 19, la face amont 14 de la lame 12 pourra présenter des ruptures de pente à la jonction entre les facettes profilées 818 et 820 en fonction de leurs rayons de courbure et de leurs dimensions. Cette huitième variante munie d'une couche 642 combine les caractéristiques des deuxième et sixième variantes.

Dans une neuvième variante, le feu sera conforme à la troisième variante et en outre comprendra une couche mince continue semblable à celle de la sixième variante, les godrons s'étendant sur cette couche mince.

Dans une dixième variante, le feu sera conforme à la quatrième variante et en outre comprendra une couche mince continue semblable à celle de la sixième variante.

Dans une onzième variante, le feu est conforme à la cinquième variante et en outre l'écran comporte un cadre et une couche mince analogue à ceux de la sixième variante. Le cadre s'étend en continuité de matériau avec les filtres rouges du premier ensemble, et la couche mince s'étend en continuité de matériau avec les filtres verts du deuxième ensemble.

Les variantes qui viennent d'être décrites peuvent être combinées entre elles en ce qui concerne leurs caractéristiques compatibles.

L'organe diviseur et l'organe de coloration distincts l'un de l'autre fournissent en tout quatre faces, ce qui permet de multiplier les possibilités d'agencement des moyens de division et des filtres de coloration sur ces faces, suivant les fonctions désirées. De plus, il s'ensuit que la dimension des filtres de coloration est indépendante de la dimension des facettes de division du faisceau en ce qui concerne les contraintes d'agencement des filtres et des facettes. On peut notamment prévoir des filtres verts de petite dimension et des facettes associées de dimension importante pour préserver la quantité relative de lumière associée à chaque couleur en vue de la synthèse additive.

Bien entendu, on pourra apporter à l'invention de nombreuses modifications sans sortir du cadre de celle-ci.

Ainsi, dans le feu de la figure 3, l'organe de coloration pourra être situé non pas nécessairement sur le plan focal P, mais en aval ou en amont de celui-ci, à une distance du plan focal P inférieure à la distance séparant l'organe diviseur 12 du plan focal P, à savoir la distance focale.

Dans le feu de la figure 1, l'organe de coloration 22 pourra comporter des moyens de dispersion du faisceau, par exemple sur sa face aval.

L'organe diviseur pourra laisser inchangés les faisceaux élémentaires du deuxième ensemble, l'organe de coloration comprenant un deuxième ensemble d'éléments adaptés à faire converger ou diverger chaque faisceau élémentaire du deuxième ensemble.

Les facettes profilées associées au premier ensemble d'éléments pourront avoir des dimensions différentes de celles associées au deuxième ensemble d'éléments.

De façon générale, les stries du miroir seront avantageusement non-parallèles aux facettes profilées.

L'organe diviseur pourra être configuré de sorte que les foyers F ne soient pas coplanaires et constituent une surface focale non plane mais généralement perpendiculaire à l'axe 5. L'organe de coloration s'étendra alors avantageusement au voisinage de cette surface.

Le feu pourra comporter une glace fixée à une extrémité du socle et obturant le feu en aval de l'organe de coloration. Cette glace pourra présenter des moyens de dispersion du faisceau.

Le feu selon l'invention pourra être mis en oeuvre dans d'autres domaines que les véhicules automobiles. Il pourra s'agir par exemple d'un feu fixe.

## Revendications

1. Feu de signalisation notamment pour véhicule automobile, comportant une source de lumière (8) adaptée à émettre un faisceau lumineux, un organe diviseur (12) adapté à diviser le faisceau en un premier ensemble de faisceaux élémentaires (21; 221) et un deuxième ensemble de faisceaux élémentaires (23; 223) configurés de sorte que les premier et deuxième ensembles de faisceaux élémentaires s'additionnent entre eux, et un organe de coloration (22) distinct de l'organe diviseur (12) et portant un premier ensemble de filtres de coloration (28; 128; 528) disposés dans le trajet des faisceaux élémentaires (23; 223) du premier ensemble et un deuxième ensemble de filtres de coloration (30; 130; 530) disposés dans le trajet des. faisceaux élémentaires (23) du deuxième ensemble, **caractérisé en ce que** l'organe de coloration (22) s'étend à distance de l'organe diviseur (12).

2. Feu selon la revendication 1, **caractérisé en ce que** l'organe diviseur (12) comprend un premier ensemble d'éléments (18; 218; 518) adaptés à faire converger chaque faisceau élémentaire (21; 221) du premier ensemble et ayant des foyers (F) disposés suivant une surface focale (P) généralement perpendiculaire à un axe (5) du feu, l'organe de coloration (22) comportant une lame s'étendant généralement perpendiculairement à l'axe (5) et au voisinage de la surface focale (P).

3. Feu selon la revendication 2, **caractérisé en ce que** l'organe de coloration (22) est situé sur la surface focale (P).

4. Feu selon l'une des revendications 2 à 3, **caractérisé en ce que** l'organe diviseur (12) comprend un deuxième ensemble d'éléments (20; 520) adaptés à faire converger chaque faisceau élémentaire (23) du deuxième ensemble.

5. Feu selon l'une des revendications 2 à 3, **caractérisé en ce que** l'organe diviseur (12) comprend un deuxième ensemble d'éléments (220) adaptés à faire diverger chaque faisceau élémentaire (223) du deuxième ensemble.

6. Feu selon l'une des revendications 4 à 5, **caractérisé en ce que** l'organe diviseur (12) comporte une lame s'étendant perpendiculairement à un axe (5) du feu, les éléments adaptés à faire converger chaque faisceau élémentaire du premier ensemble et les éléments associés à chaque faisceau élémentaire du deuxième ensemble comprenant des facettes (18, 20; 218, 220; 518, 520) d'une face (14) de la lame.

7. Feu selon la revendication 6, **caractérisé en ce que** les facettes (18, 20; 218, 220) sont profilées, parallèles entre elles et à section courbe.

8. Feu selon la revendication 7, **caractérisé en ce qu'**au moins certaines des facettes (18, 20; 218, 220; 818, 820) sont en relief.

9. Feu selon la revendication 7 ou 8, **caractérisé en ce que** certaines des facettes (218, 220; 818, 820) sont en creux.

10. Feu selon l'une des revendications 7 à 9, **caractérisé en ce que** les facettes profilées (18) du premier ensemble et les facettes profilées (20) du deuxième ensemble sont toutes identiques.

11. Feu selon l'une des revendications 7 à 10, **caractérisé en ce qu'**il comporte un miroir (4) présentant des stries (10) inscrites dans des plans parallèles entre eux et non-parallèles aux facettes profilées (18, 20; 218, 220).

12. Feu selon l'une des revendications 7 à 10, **caractérisé en ce que** l'organe de coloration (22) comporte des moyens (330) de dispersion des rayons lumineux transmis par l'organe diviseur (12).

13. Feu selon la revendication 12, **caractérisé en ce que** l'organe de coloration comporte une lame (22) s'étendant perpendiculairement à un axe (5) du feu, les moyens de dispersion comprenant sur une face (24) de la lame des facettes profilées (330) parallèles entre elles, à section courbe, et s'étendant suivant une direction perpendiculaire aux facettes profilées (18, 20) de l'organe diviseur (12).

14. Feu selon la revendication 6, **caractérisé en ce que** les facettes (518, 520) sont de forme générale sphérique.

15. Feu selon la revendication 14, **caractérisé en ce que** les filtres (28) du deuxième ensemble sont distants les uns des autres et disposés suivant une matrice comprenant plusieurs lignes et plusieurs colonnes.

16. Feu selon l'une des revendications 2 à 3 **caractérisé en ce que** l'organe de coloration (22) comprend un deuxième ensemble d'éléments adaptés à faire converger chaque faisceau élémentaire (23) du deuxième ensemble.

17. Feu Feu selon l'une des revendications 2 à 3, **caractérisé en ce que** l'organe de coloration (22) comprend un deuxième ensemble d'éléments adaptés à faire diverger chaque faisceau élémentaire (23) du deuxième ensemble.

18. Feu selon la revendication 16 ou 17, **caractérisé en ce que** les éléments du deuxième ensemble comprennent des facettes d'une face (14) de la lame.

19. Feu selon l'une des revendications 1 à 18, **caractérisé en ce qu'**au moins l'un parmi le premier et le deuxième ensembles de filtres de coloration (28, 30; 128, 130; 528, 530) comprend des portions colorées dans la masse.

20. Feu selon la revendication 19, **caractérisé en ce que** les portions colorées dans la masse (128, 130) présentent une facette amont et une facette aval, la facette aval ayant une superficie inférieure à une superficie de la facette amont.

21. Feu selon l'une des revendications 1 à 20, **caractérisé en ce que** l'organe diviseur (12) comprend une face amont (14) présentant des motifs de Fresnel (433).

22. Feu selon l'une des revendications 1 à 21, **caractérisé en ce que** l'organe de coloration (22) a une forme générale plane.

23. Feu selon l'une des revendications 1 à 22, **caractérisé en ce que** les filtres (30) du premier ensemble sont constitués en un premier matériau ayant une première couleur, et les filtres (28) du deuxième ensemble sont constitués en un deuxième matériau ayant une deuxième couleur différente de la première couleur, les filtres (30) du premier ensemble étant alternés avec les filtres (28) du deuxième ensemble suivant une direction localement parallèle à un plan de l'organe de coloration, l'organe de coloration comportant une première partie de jonction (40) en continuité de matériau avec les filtres (30) du premier ensemble et commune à ceux-ci, l'organe de coloration comportant une deuxième partie de jonction (642) en continuité de matériau avec les filtres (28) du deuxième ensemble et commune à ceux-ci.

24. Feu selon la revendication 23, **caractérisé en ce que** la deuxième partie de jonction (642) comprend une couche s'étendant parallèlement à l'organe de coloration en surépaisseur par rapport aux filtres (30) du premier ensemble.

25. Feu selon la revendication 24, **caractérisé en ce que** la couche (642) définit une face (24) libre de l'organe de coloration.

26. Feu selon la revendication 25, **caractérisé en ce que** la couche (642) définit une face libre (24) de l'organe (22) orientée vers la source (8).

27. Feu selon l'une quelconque des revendications 24 à 26, **caractérisé en ce que** la couche (642) présente une épaisseur (c) sensiblement inférieure à une dimension (f) des filtres (30) du premier ensemble suivant une direction généralement perpendiculaire au plan de l'organe de coloration.

28. Feu selon la revendication 27, **caractérisé en ce que** l'épaisseur (c) de la couche (642) est inférieure ou égale à environ 0,5 fois ladite dimension (f) des filtres (30) du premier ensemble.

29. Feu selon l'une quelconque des revendications 24 à 28, **caractérisé en ce que** les filtres (30) du premier ensemble sont colorés en une couleur ayant pour coordonnées trichromatiques x = 0,666 et y = 0,330, et la couche (642) est colorée en une couleur ayant pour coordonnées trichromatiques x = 0,435 et y = 0,413.

30. Feu selon l'une quelconque des revendications 23 à 29, **caractérisé en ce que** les filtres (30) du premier ensemble sont constitués par des bandes rectilignes ayant chacune une longueur supérieure à 0,5 fois une dimension de l'organe de coloration (22) parallèlement à ces bandes.

31. Feu selon l'une quelconque des revendications 23 à 31, **caractérisé en ce que** les premier et deuxième matériaux sont des matières plastiques.

32. Feu selon l'une des revendications 1 à 30, **caractérisé en ce qu'**il comporte un socle (2), l'organe de coloration (22) étant fixé à une extrémité du socle et obturant l'intérieur du feu.

## Patentansprüche

1. Signalleuchte, insbesondere für Kraftfahrzeuge, mit einer Lichtquelle (8), die ein Lichtbündel auszusenden vermag, einem Strahlteilerelement (12), das das Lichtbündel in einen ersten Satz Elementarlichtbündel (21; 221) und einen zweiten Satz Elementarlichtbündel (23; 223) zu teilen vermag, die derart gestaltet sind, dass sich der erste und der zweite Satz Elementarlichtbündel gegenseitig ergänzen, und einem Farbgebungselement (22), das von dem Strahlteilerelement (12) unabhängig ist und mit einem ersten Satz Farbfilter (28; 128; 528), die im Strahlengang der Elementarlichtbündel (23; 223) des ersten Satzes angeordnet sind, und einem zweiten Satz Farbfilter (30; 130; 530) versehen ist, die im Strahlengang der Elementarlichtbündel (23) des zweiten Satzes angeordnet sind,
**dadurch gekennzeichnet, dass** das Farbgebungselement (22) sich mit Abstand von dem Strahlteilerelement (12) erstreckt.

2. Leuchte nach Anspruch 1,
**dadurch gekennzeichnet, dass** das Strahlteilerelement (12) einen ersten Satz Elemente (18; 218; 518) umfasst, die jedes Elementarlichtbündel (21; 221) des ersten Satzes zu konvergieren vermögen und Brennpunkte (F) aufweisen, die entlang einer allgemein senkrecht zur Achse (5) der Leuchte verlaufenden Brennebene (P) angeordnet sind, wobei das Farbgebungselement (22) eine Platte aufweist, die allgemein senkrecht zur Achse (5) und in der Nähe der Brennebene (P) verläuft.

3. Leuchte nach Anspruch 2,
**dadurch gekennzeichnet, dass** das Farbgebungselement (22) auf der Brennebene (P) angeordnet ist.

4. Leuchte nach einem der Ansprüche 2 bis 3,
**dadurch gekennzeichnet, dass** das Strahlteilerelement (12) einen zweiten Satz Elemente (20; 520) umfasst, die jedes Elementarlichtbündel (23) des zweiten Satzes zu konvergieren vermögen.

5. Leuchte nach einem der Ansprüche 2 bis 3,
**dadurch gekennzeichnet, dass** das Strahlteilerelement (12) einen zweiten Satz Elemente (220) umfasst, die jedes Elementarlichtbündel (223) des zweiten Satzes zu divergieren vermögen.

6. Leuchte nach einem der Ansprüche 4 bis 5,
**dadurch gekennzeichnet, dass** das Strahlteilerelement (12) eine Platte umfasst, die senkrecht zur Achse (5) der Leuchte verläuft, wobei die Elemente, die jedes Elementarlichtbündel des ersten Satzes zu konvergieren vermögen, und die jedem Elementarlichtbündel des zweiten Satzes zugeordneten Elemente Facetten (18, 20; 218, 220; 518, 520) auf einer Seite (14) der Platte aufweisen.

7. Leuchte nach Anspruch 6,
**dadurch gekennzeichnet, dass** die Facetten (18, 20; 218, 220) profiliert und zueinander parallel sind und einen gekrümmten Querschnitt haben.

8. Leuchte nach Anspruch 7,
**dadurch gekennzeichnet, dass** wenigstens einige der Facetten (18, 20; 218, 220; 818, 820) erhaben sind.

9. Leuchte nach Anspruch 7 oder 8,
**dadurch gekennzeichnet, dass** einige der Facetten (218, 220; 818, 820) vertieft sind.

10. Leuchte nach einem der Ansprüche 7 bis 9,
**dadurch gekennzeichnet, dass** die profilierten Facetten (18) des ersten Satzes und die profilierten Facetten (20) des zweiten Satzes alle identisch sind.

11. Leuchte nach einem der Ansprüche 7 bis 10,
**dadurch gekennzeichnet, dass** sie einen Reflektor (4) umfasst, der Rillen (10) aufweist, die in zueinander parallelen und zu den profilierten Facetten (18, 20; 218, 220) nicht parallelen Ebenen angeordnet sind.

12. Leuchte nach einem der Ansprüche 7 bis 10,
**dadurch gekennzeichnet, dass** das Farbgebungselement (22) Mittel (330) zur Streuung der durch das Strahlteilerelement (12) übertragenen Lichtstrahlen umfasst.

13. Leuchte nach Anspruch 12,
**dadurch gekennzeichnet, dass** das Farbgebungselement eine Platte (22) aufweist, die senkrecht zu einer Achse (5) der Leuchte verläuft, wobei die Lichtstreuungsmittel auf einer Seite (24) der Platte zueinander parallele profilierte Facetten (330) mit gekrümmtem Querschnitt aufweisen und quer zu den profilierten Facetten (18, 20) des Strahlteilerelements (12) verlaufen.

14. Leuchte nach Anspruch 6,
**dadurch gekennzeichnet, dass** die Facetten (518, 520) allgemein kugelförmig sind.

15. Leuchte nach Anspruch 14,
**dadurch gekennzeichnet, dass** die Filter (28) des zweiten Satzes voneinander beabstandet sind und entsprechend einer Matrix angeordnet sind, die mehrere Zeilen und mehrere Spalten aufweist.

16. Leuchte nach einem der Ansprüche 2 bis 3,
**dadurch gekennzeichnet, dass** das Farbgebungselement (22) einen zweiten Satz Elemente umfasst, die jedes Elementarlichtbündel (23) des zweiten Satzes zu konvergieren vermögen.

17. Leuchte nach einem der Ansprüche 2 bis 3,
**dadurch gekennzeichnet, dass** das Farbgebungselement (22) einen zweiten Satz Elemente umfasst, die jedes Elementarlichtbündel (23) des zweiten Satzes zu divergieren vermögen.

18. Leuchte nach Anspruch 16 oder 17,
**dadurch gekennzeichnet, dass** die Elemente des zweiten Satzes Facetten auf einer Seite (14) der Platte aufweisen.

19. Leuchte nach einem der Ansprüche 1 bis 18,
**dadurch gekennzeichnet, dass** wenigstens einer aus dem ersten und dem zweiten Satz Farbgebungsfilter (28, 30; 128, 130; 528, 530) in der Masse gefärbte Abschnitte aufweist.

20. Leuchte nach Anspruch 19,
**dadurch gekennzeichnet, dass** die in der Masse gefärbten Abschnitte (128, 130) eine vordere Facette und eine hintere Facette aufweisen, wobei die hintere Facette eine Oberfläche hat, die kleiner ist als eine Oberfläche der vorderen Facette.

21. Leuchte nach einem der Ansprüche 1 bis 20,
**dadurch gekennzeichnet, dass** das Strahlteilerelement (12) eine vordere Seite (14) umfasst, die Fresnelsche Muster (433) aufweist.

22. Leuchte nach einem der Ansprüche 1 bis 21,
**dadurch gekennzeichnet, dass** das Farbgebungselement (22) eine allgemein flache Form hat.

23. Leuchte nach einem der Ansprüche 1 bis 22,
**dadurch gekennzeichnet, dass** die Filter (30) des erstens Satzes aus einem ersten Werkstoff gebildet sind, der eine erste Farbe hat, und die Filter (28) des zweiten Satzes aus einem zweiten Werkstoff gebildet sind, der eine zweite Farbe hat, die sich von der ersten Farbe unterscheidet, wobei die Filter (30) des ersten Satzes abwechselnd mit den Filtern (28) des zweiten Satzes in einer Richtung angeordnet sind, die stellenweise parallel zu einer Ebene des Farbgebungselements ist, wobei das Farbgebungselement einen ersten, in Fortführung des Werkstoffes der Filter (30) des ersten Satzes gebildeten Übergangsbereich (40) aufweist, der diesen gemein ist, und wobei das Farbgebungselement einen zweiten, in Fortführung des Werkstoffes der Filter (28) des zweiten Satzes gebildeten Übergangsbereich (642) aufweist, der diesen gemein ist.

24. Leuchte nach Anspruch 23,
**dadurch gekennzeichnet, dass** der zweite Übergangsbereich (642) eine Schicht aufweist, die parallel zu dem Farbgebungselement in Verdickung bezüglich der Filter (30) des ersten Satzes verläuft.

25. Leuchte nach Anspruch 24,
**dadurch gekennzeichnet, dass** die Schicht (642) eine Fläche (24) ohne Farbgebungselement bildet.

26. Leuchte nach Anspruch 25,
**dadurch gekennzeichnet, dass** die Schicht (642) eine Fläche (24) ohne Farbgebungselement (22) bildet, die zur Lichtquelle (8) ausgerichtet ist.

27. Leuchte nach einem der Ansprüche 24 bis 26,
**dadurch gekennzeichnet, dass** die Schicht (642) eine Dicke (c) aufweist, die im Wesentlichen kleiner ist als ein Maß (f) der Filter (30) des ersten Satzes in einer zur Ebene des Farbgebungselements allgemein quer verlaufenden Richtung.

28. Leuchte nach Anspruch 27,
**dadurch gekennzeichnet, dass** die Dicke (c) der Schicht (642) kleiner oder gleich etwa dem 0,5-fachen des Maßes (f) der Filter (30) des ersten Satzes ist.

29. Leuchte nach einem der Ansprüche 24 bis 28,
**dadurch gekennzeichnet, dass** die Filter (30) des ersten Satzes in einer Farbe gefärbt sind, die als Farbwertanteil x = 0,666 und y = 0,330 hat, und dass die Schicht (642) in einer Farbe gefärbt ist, die als Farbwertanteil x = 0,435 und y = 0,413 hat.

30. Leuchte nach einem der Ansprüche 23 bis 29,
**dadurch gekennzeichnet, dass** die Filter (30) des ersten Satzes aus geraden Streifen gebildet sind, die jeweils eine Länge von mehr als dem 0,5-fachen eines Maßes des Farbgebungselements (22) parallel zu diesen Streifen haben.

31. Leuchte nach einem der Ansprüche 23 bis 31,
**dadurch gekennzeichnet, dass** der erste und der zweite Werkstoff Kunststoffe sind.

32. Leuchte nach einem der Ansprüche 1 bis 30,
**dadurch gekennzeichnet, dass** sie einen Sockel (2) umfasst, wobei das Farbgebungselement (22) an einem Ende des Sockels befestigt ist und das Leuchteninnere verschließt.

## Claims

1. Indicator light, in particular for a motor vehicle, comprising a light source (8) adapted to emit a light beam, a dividing member (12) adapted to divide the beam into a first set of elementary beams (21; 221) and a second set of elementary beams (23; 223), configured so that the first and second sets of elementary beams are added together, and a colouring member (22) distinct from the dividing member (12) and carrying a first set of colouring filters (28; 128; 528) disposed in the path of the elementary beams (23; 223) in the first set and a second set of colouring filters (30; 130; 530) disposed in the path of the elementary beams (23) in the second set, **characterised in that** the colouring member (22) extends at a distance from the dividing member (12).

2. Light according to Claim 1, **characterised in that** the dividing member (12) comprises a first set of elements (18; 218; 518) adapted to make each elementary beam (21; 221) in the first set converge and having foci (F) disposed on a focal surface (P) generally perpendicular to an axis (5) of the light, the colouring member (22) comprising a blade extending generally perpendicular to the axis (5) and close to the focal surface (P).

3. Light according to Claim 2, **characterised in that** the colouring member (22) is situated on the focal surface (P).

4. Light according to one of Claims 2 to 3, **characterised in that** the dividing member (12) comprises a second set of elements (20; 520) adapted to make each elementary beam (23) in the second set converge.

5. Light according to one of Claims 2 to 3, **characterised in that** the dividing member (12) comprises a second set of elements (220) adapted to make each elementary beam (223) in the second set diverge.

6. Light according to one of Claims 4 to 5, **characterised in that** the dividing member (12) comprises a blade extending perpendicular to an axis (5) of the light, the elements adapted to make each elementary beam in the first set converge and the elements associated with each elementary beam in the second set comprising facets (18, 20; 218, 220; 518, 520) of a face (14) of the blade.

7. Light according to Claim 6, **characterised in that** the facets (18, 20; 218, 220) are profiled, parallel to each other and with a curved cross-section.

8. Light according to Claim 7, **characterised in that** at least some of the facets (18, 20; 218, 220; 818, 820) are in relief.

9. Light according to Claim 7 or 8, **characterised in that** some of the facets (218, 220; 818, 820) are hollow.

10. Light according to one of Claims 7 to 9, **characterised in that** the profiled facets (18) in the first set and the profiled facets (20) in the second set are all identical.

11. Light according to one of Claims 7 to 10, **characterised in that** it comprises a mirror (4) having serrations (10) inscribed in planes parallel to each other and not parallel to the profiled facets (18, 20; 218, 220).

12. Light according to one of Claims 7 to 10, **characterised in that** the colouring member (22) comprises means (330) for scattering the light rays transmitted by the dividing member (12).

13. Light according to Claim 12, **characterised in that** the colouring member comprises a blade (22) extending perpendicular to an axis (5) of the light, the scattering means comprising, on one face (24) of the blade, profiled facets (330) parallel to each other, with a curved cross-section, and extending in a direction perpendicular to the profiled facets (18, 20) of the dividing member (12).

14. Light according to Claim 6, **characterised in that** the facets (518, 520) are spherical in shape overall.

15. Light according to Claim 14, **characterised in that** the filters (28) in the second set are distant from each other and disposed in a matrix comprising several rows and several columns.

16. Light according to one of Claims 2 to 3, **characterised in that** the colouring member (22) comprises a second set of elements adapted to make each elementary beam (23) in the second set converge.

17. Light according to one of Claims 2 to 3, **characterised in that** the colouring member (22) comprises a second set of elements adapted to make each elementary beam (23) in the second set diverge.

18. Light according to Claim 16 or 17, **characterised in that** the elements in the second set comprise facets on one face (14) of the blade.

19. Light according to one of Claims 1 to 18, **characterised in that** at least one from amongst the first and second sets of colouring filters (28, 30; 128, 130; 528, 530) comprises self-coloured portions.

20. Light according to Claim 19, **characterised in that** the self-coloured portions (128, 130) have an upstream facet and a downstream facet, the downstream facet having a surface area less than a surface area of the upstream facet.

21. Light according to one of Claims 1 to 20, **characterised in that** the dividing member (12) comprises an upstream face (14) having Fresnel patterns (433).

22. Light according to one of Claims 1 to 21, **characterised in that** the colouring member (22) has a flat shape overall.

23. Light according to one of Claims 1 to 22, **characterised in that** the filters (30) in the first set are constituted from a first material having a first colour, and the filters (28) in the second set are constituted from a second material having a second colour different from the first colour, the filters (30) in the first set alternating with the filters (28) in the second set in a direction locally parallel to a plane of the colouring member, the colouring member comprising a first joining part (40) formed continuously from the same material as the filters (30) in the first set and common with these, the colouring member comprising a second joining part (642) formed continuously from the same material as the filters (28) in the second set and common with these.

24. Light according to Claim 23, **characterised in that** the second joining part (642) comprises a layer extending parallel to the colouring member, thicker with respect to the filters (30) in the first set.

25. Light according to Claim 24, **characterised in that** the layer (642) defines a free face (24) of the colouring member.

26. Light according to Claim 25, **characterised in that** the layer (642) defines a free face (24) of the member (22) oriented towards the source (8).

27. Light according to any one of Claims 24 to 26, **characterised in that** the layer (642) has a thickness (c) substantially less than a dimension (f) of the filters (30) in the first set in a direction generally perpendicular to the plane of the colouring member.

28. Light according to Claim 27, **characterised in that** the thickness (c) of the layer (642) is less than or equal to approximately 0.5 times the said dimension (f) of the filters (30) in the first set.

29. Light according to any one of Claims 24 to 28, **characterised in that** the filters (30) in the first set are coloured in a colour whose trichromatic coordinates are x = 0.666 and y = 0.330, and the layer (642) is coloured in a colour whose trichromatic coordinates are x = 0.435 and y = 0.413.

30. Light according to any one of Claims 23 to 29, **characterised in that** the filters (30) in the first set are formed by rectilinear bands each having a length greater than 0.5 times a dimension of the colouring member (22) parallel to these bands.

31. Light according to any one of Claims 23 to 31, **characterised in that** the first and second materials are plastics materials.

32. Light according to one of Claims 1 to 30, **characterised in that** it comprises a base (2), the colouring member (22) being fixed to one end of the base and closing off the inside of the light.
